# EUROPÄISCHE PATENTSCHRIFT

(11) **EP 0 223 926 B1**
(45) Veröffentlichungstag und Bekanntmachung des Hinweises auf die Patenterteilung: **31.05.1989**
(21) Anmeldenummer: 86111039.3
(22) Anmeldetag: 09.08.1986
(51) Int. Cl.: D01H 15/02

(54) **Verfahren und Vorrichtung zum Wiederanspinnen eines Fadens in einer Spinnvorrichtung**
Method and device for piecing yarn in a spinning unit
Procédé et dispositif pour rattacher un fil dans un métier à filer

(30) Priorität: 21.11.1985 DE 3541220
(43) Veröffentlichungstag der Anmeldung: 03.06.1987
(73) Patentinhaber: Schubert & Salzer Maschinenfabrik Aktiengesellschaft, 85055 Ingolstadt (DE)
(72) Erfinder: Artzt, Peter, Dr.-Ing., D-7410 Reutlingen (DE); Ziegler, Kurt, Dipl.-Ing. (FH), D-7312 Kirchheim-Nabern (DE); Dallmann, Harald, Dipl.-Ing. (FH), D-7410 Reutlingen (DE); Egbers, Gerhard, Prof. Dr.-Ing., D-7410 Reutlingen (DE)

(56) Entgegenhaltungen:
- DE-A- 3 237 990
- DE-A- 3 411 577
- DE-A- 3 413 894

## Beschreibung

Die vorliegende Erfindung betrifft ein Verfahren zum Wiederanspinnen einer Spinnvorrichtung nach einem Fadenbruch mit einer pneumatischen Drallvorrichtung, die ein Injektorteil aufweist, das durch einen mit der Atmosphäre in Verbindung stehenden Spalt von einem Drallteil getrennt ist, bei welcher der Faden mit Hilfe von Unterdruck von der Austrittsseite her in die pneumatische Drallvorrichtung eingefädelt wird, sowie eine Vorrichtung zur Durchführung dieses Verfahrens.

Gemäß einem bekannten Verfahren wird der Faden von der den Abzugswalzen abgewandten Seite her mit Hilfe einer Saugvorrichtung durch die in eine Einfädelstellung gebrachte Dralldüse gesaugt (DE-OSen 3.411.577 und 3.413.894). Dabei findet zum Verspinnen lediglich eine einzige Düse Anwendung, was hinsichtlich des fertigen Garnes nicht immer zu befriedigenden Ergebnissen führt.

Zur Erzeugung voluminöserer Garne ist es auch bereits bekannt, der Dralldüse eine Injektordüse vorzuschalten, wobei die beiden Düsen so im Abstand zueinander angeordnet sind, daß zwischen ihnen ein Spalt verbleibt (DE-OS 3.247.990). Da durch diesen Spalt Luft eindringt, wird für das Einfädeln des Garnes in die beiden Düsen ein hoher Unterdruck in der Saugvorrichtung benötigt.

Aufgabe der Erfindung ist es daher, ein Verfahren und eine Vorrichtung zu schaffen, die in einfacher Weise bei niedrigem Luftverbrauch ein Einfädeln des Fadens in die durch einen Luftspalt voneinander getrennten Düsen zu ermöglichen.

Diese Aufgabe wird erfindungsgemäß dadurch gelöst, daß der Spalt vor dem Einfädeln des Fadens gegenüber der Atmosphäre abgedichtet, der Faden anschließend entgegen der Abzugsrichtung in das Drallorgan eingefädelt und der Spalt spätestens zu Beginn des Abzuges des angesponnenen Fadens wieder freigegeben wird. Durch das dichtende Verschließen des Spaltes vor dem Einfädeln kann der Unterdruck, der an der - in bezug auf das normale Spinnen - die Eintrittsseite des Drallorganes bildenden Mündung angelegt ist, sich mit seiner ganzen Kraft an der - in bezug auf das normale Spinnen - die Austrittsseite bildenden Mündung des Drallorganes auswirken. Eine Beeinträchtigung der Intensität infolge von durch den Spalt eindringende Nebenluft tritt nicht auf. Bei abgedecktem Spalt wird der Faden wieder in das Drallorgan eingefädelt und mit der als Faserband oder Lunte ausgebildeten Vorlage vereinigt. Der Spalt wird vor oder während des Anspinnens spätestens zur Beginn des Abzuges des angesponnenen Fadens wieder freigegeben, so daß der Fadenabzug nicht beeinträchtigt wird.

In einfacher Ausgestaltung des erfindungsgemäßen Verfahrens kann das dichtende Abschließen des Spaltes durch Überdecken erfolgen. Dabei ist es möglich, die Bewegung des Drallorganes von seiner Spinnstellung in eine Einfädelstellung auszunutzen und den Spalt durch Überführen des Drallorganes in seine Einfädelstellung abzudichten. Es kann hierfür aber auch eine Axialbewegung der Injektordüse und/oder der Dralldüse vorgesehen werden, so daß der Spalt durch relative Axialbewegung von Injektordüse und Dralldüse geschlossen wird.

Zur Durchführung des beschriebenen Verfahrens dient erfindungsgemäß eine Abdichtvorrichtung, welche dem Spalt zwischen Injektordüse und Dralldüse während der Einfädelphase zugeordnet werden kann, um während dieser Zeit das Eindringen von Nebenluft in das Innere des Drallorganes auszuschließen.

Vorteilhafterweise ist die Abdichtvorrichtung als eine dem Spalt zustellbare Blende ausgebildet. Gemäß einer zweckmäßigen Weiterbildung dieser erfindungsgemäßen Vorrichtung ist dem Drallorgan ein elastisches Element zugeordnet, durch welches es an einem die Spinnstellung fixierenden Anschlag gehalten wird, während die dem Spalt zustellbare Blende als Anstriebsvorrichtung ausgebildet ist, mit deren Hilfe das Drallorgan in die Einfädelphase überführbar ist. Dabei kann das Drallorgan schwenkbar gelagert und durch Verschwenken um seine Schwenkachse dichtend an die Blende anlegbar sein.

Die Blende und deren Zuordnung zum Spalt kann in unterschiedlicher Weise ausgebildet sein. So kann eine stationäre Blende vorgesehen sein, welcher der Spalt zum dichtenden Abdecken durch die Bewegung des Drallorganes aus der Spinnstellung in die Einfädelstellung zustellbar ist.

Es ist auch ein Abdichten des Spaltes dadurch möglich, daß die Dralldüse und die Injektordüse während der Drallphase durch axiales Verschieben wenigstens einer dieser beiden Düsen zur gegenseitigen Anlage bringbar sind, wodurch der Spalt zwischen den beiden Düsen ebenfalls abgedeckt wird.

Gemäß einer anderen vorteilhaften Ausgestaltung des Erfindungsgegenstandes kann die Dralldüse und/oder die Injektordüse eine hülsenartige Blende tragen, die durch axiales Verschieben in eine den Spalt zwischen Dralldüse und Injektordüse abdeckende Stellung bringbar ist.

Um die Vorrichtung besonders einfach ausbilden zu können, ist gemäß einer besonders vorteilhaften Ausgestaltung der erfindungsgemäßen Vorrichtung vorgesehen, daß das Saugrohr so gegen die Eintrittsseite des Drallorganes drückbar ist, daß der Spalt zwischen Injektordüse und Dralldüse verschlossen wird. Dabei drückt das Saugrohr je nach Ausbildung des Erfindungsgegenstandes die elastisch gelagerte Injektordüse gegen die Dralldüse oder die hülsenartige, ebenfalls elastisch gelagerte Hülse bis über den Spalt zwischen Injektordüse und Dralldüse.

Durch das erfindungsgemäße Verfahren und die gemäß der Erfindung ausgebildete Vorrichtung läßt sich das Einfädeln des Fadens in das Drallorgan in einfacher Weise mit Hilfe von relativ niedrigem Unterdruck und damit in wirtschaftlicher Weise durchführen. Da ein Ansaugen von Fremdluft durch den Spalt zwischen Injektordüse und Dralldüse unterbunden wird, wirkt sich der Einfädelunterdruck mit voller Intensität auf der Austrittsseite (in bezug auf die normale Spinnrichtung) des Drallorganes aus.

Ausführungsbeispiele werden nachstehend anhand von Zeichnungen erläutert.

Es zeigen:
Fig. 1 in schematischer Frontansicht eine erfindungsgemäß ausgebildete Spinnvorrichtung in der Einfädelstellung;
Fig. 2 in der Draufsicht im teilweisen Schnitt eine spezielle Ausbildung der in Fig. 1 gezeigten Vorrichtung in der Spinn- bzw. in der Einfädelstellung;
Fig. 3 in der Draufsicht eine Abwandlung der in Fig. 2 gezeigten Spinnvorrichtung;
Fig. 4 und 5 im Längsschnitt ein Drallorgan mit axial beweglicher Injektordüse in der Spinn- und in der Einfädelstellung; und
Fig. 6 eine Abwandlung des in den Fig. 4 und 5 gezeigten Drallorganes in der Spinnstellung.

Die zunächst anhand der Fig. 1 beschriebene Spinnvorrichtung besitzt als wesentlichste Elemente ein Streckwerk 2, ein Drallorgan 3, eine Abzugsvorrichtung 4, eine Spulvorrichtung 5 sowie eine Einfädelvorrichtung 6.

Das Streckwerk 2 besitzt gemäß Fig. 1 vier Walzenpaare mit den Walzen 20 und 200, 21 und 210, 22 und 220 sowie 23 und 230, wobei den Walzen 22, 220 Riemchen 222 zugeordnet sind. Vor den Walzen 20, 200, zwischen den Walzen 20, 200 und 21, 210 und zwischen den Walzen 21, 210 und 22, 220 befindet sich jeweils ein Verdichter 201, 211 bzw. 221. Außerdem ist vor den Walzen 20, 200 und vor den Walzen 21, 210 jeweils eine Luntenklemmvorrichtung 202 bzw. 212 angeordnet.

Wie aus den Fig. 4 bis 6 ersichtlich, besitzt das Drallorgan 3 eine Injektordüse 30 sowie eine Dralldüse 31, die jeweils mit Druckluftöffnungen 300 bzw. 310 zur Zuführung von Druckluft ausgestattet sind. Die Injektordüse 30 und die Dralldüse 31 sind in einem Halter 32 angeordnet, der Ringkanäle 320 und 321 aufweist, mit denen die Druckluftöffnungen 300 bzw. 310 in Verbindung stehen. Die Ringkanäle 320 und 321 stehen über Leitungen 322 und 323 mit einer nicht gezeigten Unterdruckquelle in Verbindung.

Die Injektordüse 30 und die Dralldüse 31 sind im axialen Abstand zueinander angeordnet, so daß zwischen ihnen ein Spalt 33 verbleibt. Dieser Spalt 33 zwischen der Injektordüse 30 und der Dralldüse 31 steht über einem Spalt 34 im Halter 32 mit der Atmo- .sphäre in Verbindung.

Die Abzugsvorrichtung 4 weist, wie Fig. 1 zeigt, in üblicher Weise eine angetriebene Abzugswalze 40 sowie einen elastisch mit der Abzugswalze 40 zusammenarbeitenden Druckroller 41 auf.

Die Spulvorrichtung 5 besitzt eine angetriebene Spulwalze 50, von welcher die in bekannter Weise gelagerte Spule 51 angetrieben wird.

Weitere übliche Mittel wie Changiervorrichtung, Fadenspannungsausgleichsbügel, Fadenwächter etc. wurden der Übersichtlichkeit halber in Fig. 1 nicht dargestellt.

In Fig. 1 sind als wesentlichste Elemente der Einfädelvorrichtung 6 ein Saugrohr 60 sowie eine Abdichtvorrichtung 61 gezeigt, mit welcher der Spalt 33 zwischen der Injektordüse 30 und der Dralldüse 31 dichtend gegenüber der Atmosphäre verschlossen werden kann.

Nachstehend wird die Funktion der zuvor im Aufbau beschriebenen Vorrichtung erläutert:
Während des ungestörten Spinnvorganges wird dem Streckwerk 2 ein Faserband oder eine Lunte 1 zugeführt, durch das Streckwerk 2 auf die für den gesponnenen Faden 10 gewünschte Stärke verzogen und sodann dem Drallorgan 3 zugeführt. Dabei spreizen sich die Faserenden der Außenfasern vom zugeführten Bändchen ab. Das Drallorgan 3 bewirkt durch die ihm zugeführte Druckluft, daß sich die freien Faserenden des der Injektordüse 30 zugeführten Bändchens um den Garnkern herumschlingen. Im Drallorgan 3 erhält der Garnkern eine gewisse Falschdrehung, die anschließend weitgehend wieder aufgehoben wird. Bei der Falschdrahterteilung und bei dessen Aufhebung binden sich die Faserenden in den Garnkern ein und bewirken auf diese Weise, daß das gesponnene Garn 10 die gewünschte Festigkeit erhält.

Das gesponnene Garn 10 wird durch die Abzugsvorrichtung 4 vom Drallorgan 3 abgezogen und der Spulvorrichtung 5 zum Aufwickeln auf die Spule 51 zugeführt.

Tritt ein Fadenbruch ein, so wird in bekannter Weise von einem nicht gezeigten Fadenwächter ein Signal abgegeben, das das Ansprechen der beiden Luntenklemmvorrichtungen 202 und 212 bewirkt. Dadurch wird die Lunte 1 vor den Walzen 20, 200 und 21, 210 stillgesetzt. Der Luntenteil nach diesen Walzen wird durch die weiterlaufenden Walzen 22, 220 und 23, 230 von dem stillgesetzten Luntenteil getrennt und einer nicht gezeigten Absaugung zugeführt, so daß ein Verstopfen des Drallorganes 3 durch nicht mehr aus dem Drallorgan 3 abgezogenes Fasermaterial vermieden wird.

Zum Anspinnen wird das Drallorgan 3 aus seiner Spinnstellung I in seine Einfädelstellung II gebracht. Dabei legt sich der Halter 32 so gegen den Anschlag 61, daß dieser den sich lediglich über einen Teilumfang des Halters 32 erstreckenden Spalt 34 abdeckt.

Sodann wird durch Rückdrehen der Spule 51 und Absaugen das auf der Spule 51 befindliche Garnende gesucht und von der Spule 51 abgezogen. Das Garnende wird sodann der während des normalen Spinnvorganges die Austrittsseite 311 bildenden Seite des Drallorganes 3 vorgelegt. Außerdem wird das Saugrohr 6 vor die während des normalen Spinnvorgangess die Eintrittsseite 301 des Drallorganes 3 bildende Seite gebracht.

Im Saugrohr 6 wird jetzt ein Unterdruck erzeugt, während das Garn 10, evtl. nach einer kurzen Unterbrechung, jetzt wieder von der Spule 51 zurückgeliefert wird. Der im Saugrohr 6 wirkende Unterdruck wirkt sich mit voller Stärke an der Austrittsseite 311 des Drallorganes 3 aus, wo sich das Garnende befindet. Das Garn 10 wird somit durch das Drallorgan 3 hindurch bis in das Saugrohr 6 hineingesaugt.

Wenn das rückgelieferte Garnende sich ausreichend weit in das Saugrohr 6 erstreckt, werden die Garnrücklieferung unterbrochen und das Drallorgan 3 in seine Spinnstellung I zurückbewegt, wobei auch der Spalt 34 von der Abdichtvorrichtung 61 wieder freigegeben wird.

Durch aufeinander abgestimmtes Freigeben der Lunte 1 durch die Luntenklemmvorrichtungen 202 und 212, Einschalten der Druckluftzufuhr durch die Druckluftöffnungen 300, 310 ins Innere des Drallorganes 3, Beginn der Aufwindung und des Fadenabzuges, evtl. etwas gegenüber der Aufwindung verzögert, wird das Garn 10 mit der Lunte 1 verbunden und somit der normale Spinnprozeß wieder aufgenommen.

Durch die Freigabe des Spaltes 33 zwischen der Injektordüse 30 und der Dralldüse 31 sowie des Spaltes 34 im Halter 32 zu Beginn des Abzuges des gesponnenen Garnes 10 durch die Spule 51 und evtl. auch bereits durch die Abzugsvorrichtung 4 kann die für den Spinnprozeß erforderliche Luft durch den Spalt 33/34 ins Innere des Drallorganes 3 gesaugt werden.

Die in den Fig. 1 und 2 gezeigte Abdichtvorrichtung 61 besitzt eine Blende 610, die stationär gelagert ist und welcher das Drallorgan 3 durch seine Bewegung aus der Spinnstellung in die Einfädelstellung II zugestellt wird. Details einer hierfür besonders geeigneten beispielhaften Ausbildung werden nun unter Zuhilfenahme der Fig. 2 näher erläutert. Der Halter 32 ist hierbei auf einem Schwenkhebel 35 gelagert, der um einen Lagerbolzen 350 schwenkbar ist.

Dem Drallorgan 3 ist ein erster Anschlag 36 zugeordnet. Der Schwenkhebel 35 ist durch eine Zugfeder 351 beaufschlagt, deren eines Einde am Schwenkhebel 35 und deren anderes Ende am Anschlag 36 verankert ist. Das Drallorgan 3 wird somit normalerweise durch die Zugfeder 351 in Anlage am Anschlag 36 gehalten, der so ausgebildet ist, daß das an ihm anliegende Drallorgan 3 die Spinnstellung I einnimmt. In dieser Stellung ist der Spalt 34 durch den Anschlag 36 nicht abgedeckt.

Der Schwenkhebel 35 ist über eine Koppel 370 mit dem Anker 371 eines Elektromagneten 37 verbunden. Wird der Elektromagnet 37 erregt, so wird das Drallorgan 3 entgegen der Wirkung der Zugfeder 351 aus der Spinnstellung I in die Einfädelstellung II zur Anlage an die als Anschlag ausgebildete Blende 610 gebracht, so daß in dieser Position der Spalt 33/34 gegenüber der Atmosphäre abgedichtet ist. Nach dem Einfädeln des rückgelieferten Garnes 10 in das Drallorgan 3 wird das Drallorgan 3 durch Abfallen des Elektromagneten 37 wieder freigegeben, und dieses kehrt in seine Spinnstellung I zurück, in welcher es dann wiederum am Anschlag 36 anliegt.

Die Erfindung ist nicht auf die beschriebenen Ausführungen beschränkt, sondern kann, insbesondere durch Austausch von Merkmalen durch Äquivalente oder andere Kombinationen hiervon, in vielfältiger Weise abgewandelt werden. Eine solche Abwandlung der Abdichtvorrichtung 61 wird nachstehend anhand der Fig. 3 erläutert. Auch bei dieser Ausgestaltung wird der Spalt 33/34 durch Überdecken abgedichtet. Das Drallorgan 3 ist, wie in Fig. 2 gezeigt, durch eine an geeigneter Stelle stationär verankerte Zugfeder 351 beaufschlagt. Der Schwenkhebel 35 besitzt einen zweiten Arm 352, der durch Wirkung der Zugfeder 351 in Anlage an einem stationären Anschlag 38 gehalten wird, welcher die Spinnstellung I des Drallorganes 3 fixiert.

Die dem Spalt 34 des Drallorganes 3 zustellbare Abdichtvorrichtung 61 besitzt eine Blende 611, die gleichzeitig als Antriebsvorrichtung für das Drallorgan 3 ausgebildet ist. Die Blende 611 ist gemeinsam mit dem Schwenkhebel 35 auf dem Lagerbolzen 350 gelagert, so daß bei Verschwenken des Drallorganes 3 durch Verschwenken der Blende 611 keine Relativbewegungen zwischen Drallorgan 3 und Blende 611 auftreten.

Bei normalem Spinnbetrieb befindet sich das Drallorgan 3 in seiner Spinnstellung I. Die Blende 611 befindet sich hierbei in ihrer linken (strichpunktierten) Stellung (Fig. 3), in welcher sie den Spalt 34 freigibt. Zum Wiederanspinnen nach einem Fadenbruch - oder sofort bei Auftreten eines Fadenbruches - wird der Elektromagnet 37 (Fig. 2) erregt, woraufhin er die. Blende 611 zum Drallorgan 3 hin bewegt. Durch Anlegen an das Drallorgan 3 deckt die Blende 611 den Spalt 34 ab. Bei fortgesetzter Schwenkbewegung dient die Blende 611 als Antriebsvorrichtung für das Drallorgan 3 und überführt dieses aus seiner Spinnstellung in die Einfädelstellung II.

Auch bei einer solchen Ausbildung der Abdichtvorrichtung 61 ist der Spalt 34 im Halter 32 und somit auch der Spalt 33 zwischen der Injektordüse 30 und der Dralldüse 31 während der Einfädelphase abgedeckt.

Die Einfädelstellung II des Drallorganes 3 kann durch entsprechende Bemessung des Hubweges des Elektromagneten 37 festgelegt werden. Es ist jedoch auch möglich, dem Schwenkhebel 35 zusätzlich einen die Einfädelstellung II des Drallorganes 3 festlegenden Anschlag 62 zuzuordnen (Fig. 3).

Die Schwenkbewegung der Blende 611 kann auch, falls gewünscht, zur Steuerung des Druckluftstromes im Drallorgan 3 dienen. So kann die Blende 611 in Abhängigkeit von ihrer Relativstellung zum Drallorgan 3 die Leitungen 322 und 323 freigeben oder unterbrechen. In der linken Endstellung in Fig. 3 (strichpunktiert dargestellt), in welcher die Blende 611 vom Drallorgan 3 abgehoben ist, gibt die Blende 611 die Leitungen 322 und 323 frei, so daß das Drallorgan 3 mit Überdruck beaufschlagt wird. Bei Auftreten eines Fadenbruches legt sich die Blende 611 an das Drallorgan 3 an und unterbricht somit auch die Druckluftzufuhr zum Drallorgan 3. Die Druckluftzufuhr zum Drallorgan 3 bleibt auch nach Einfädeln des Garnes 10 in das Drallorgan 3, selbst wenn dieses in die Spinnstellung zurückgekehrt ist, unterbrochen. In zeitlicher Abstimmung mit der Luntenfreigabe und dem Wiedereinsetzen des Fadenabzuges durch Spule 51 und/oder Abzugsvorrichtung 4 wird dann durch Rückführen der Blende 611 in ihre strichpunktiert dargestellte Ausgangsstellung auch die Druckluftzufuhr zum Drallorgan 3 wieder freigegeben.

Die Fig. 4 und 5 zeigen eine Ausbildung der Einfädelvorrichtung 6, bei welcher die Injektordüse 30 und die Dralldüse 31 relativ zueinander axial so beweglich sind, daß sie sich während der Einfädelphase axial in gegenseitiger Anlage befinden. Die Dralldüse 31 ist bei dieser Ausführung fest im Halter 32 gelagert, während die Injektordüse 30 in axialer Richtung bewegt werden kann. Zu diesem Zweck weisen die Injektordüse 30 und die Dralldüse 31 um ihre Spinnbohrung 302 bzw. 312 herum auf ihren einander zugekehrten Seiten ringförmige Ausnehmungen 303 bzw. 313 auf zur Aufnahme einer Druckfeder 324. Darüber hinaus ist im Halter 32 ein Anschlagbolzen 325 gelagert, der radial nach innen bis in einen Längsschlitz 304 an der Außenseite der Injektordüse 30 hineinragt. Dieser Längsschlitz 304 begrenzt in der einen Richtung die maximale Ausdehnung der Druckfeder 324 und somit die Bewegung des Injektordüse 30 weg von der Dralldüse 31, während er in der anderen Richtung so lang ist, daß er ein sattes Anliegen der einander zugekehrten Enden von Injektordüse 30 und Dralldüse 31 ermöglicht.

In der gezeigten Ausführung sind zwischen dem Halter 32 und der Injektordüse 30 beidseitig vom Ringkanal 320 Dichtringe 326 und 327 vorgesehen. Darüber hinaus trägt die Injektordüse 30 auf ihrer dem Saugrohr 6 zugekehrten Seite ebenfalls einen Dichtring 328, der mit der Mündung 600 des Saugrohres 60 zusammenarbeitet. Eine weitere Dichtung kann in einem der beiden einander zugekehrten Enden von Injektordüse 30 und Dralldüse 31 vorgesehen sein.

Wenn das Drallorgan 3 zum Einfädeln des rückgelieferten Garnes 10 in seine Einfädelstellung II gebracht worden ist, wird das Saugrohr 60 in seine Fadenaufnahmestellung vor das während des normalen Spinnvorganges die Eintrittsseite 301 des Drallorganes 3 bildende Ende gebracht, wobei es sich dichtend an die Injektordüse 30 anlegt. Das Saugrohr 60 setzt seine Bewegung in Richtung zur Injektordüse 30 jedoch fort, bis sich unter Spannen der Druckfeder 324 die Injektordüse 30 an die Dralldüse 31 anlegt und dabei den Spalt 33 zwischen ihnen schließt.

Das Garnende wird nun in der zuvor beschriebenen Weise durch das Drallorgan 3 hindurch bis in das Saugrohr 60 zurückgesaugt, wobei durch Rückdrehen der Spule 51 oder Freigeben einer zuvor aufgebauten Fadenreserve das Garn 10 für diese Rücklieferung bis in das Saugrohr 60 freigegeben wird. Da Nebenluftströme zwischen der Austrittsseite 311 des Drallorganes 3, der das rückgelieferte Garnende präsentiert wird, und dem Saugrohr 60 ausgeschlossen werden, wirkt der volle, im Saugrohr 60 herrschende Unterdruck auch an der Austrittsseite 311 des Drallorganes 3, was die Voraussetzung dafür bildet, daß das Einfädeln des Garnes 10 in das Drallorgan 3 mit relativ schwachem Unterdruck durchgeführt werden kann.

Eine andere Ausbildung der Abdichtvorrichtung 61 zeigt Fig. 6. Bei dieser Ausführung trägt der Halter 32 des Drallorganes 3 eine hülsenartige Blende 612, welche den Halter 32 im Axialbereich der Injektordüse 30 umgibt. Der Halter 32 besitzt in seinem dem Spalt 34 zugewandten Bereich im Axialbereich der Injektordüse 30 eine sich radial nach außen erstreckende Ringschulter 340, während die Blende 612 auf ihrem der Austrittsseite 301 zugewandten Ende eine radial nach innen ragende und bis zum Außenumfang des Halters reichende Ringschulter 613 aufweist, während ihr Innenumfang ansonsten dem Außenumfang der Ringschulter 340 entspricht. In dem hierdurch entstandenen Raum zwischen den Ringschultern 340 und 613 ist eine Druckfeder 614 angeordnet.

An ihrem der Dralldüse 31 zugewandten Ende besitzt die Blende 612 ein Außengewinde 615, auf welches eine Kappe 616 aufgeschraubt ist, die sich aufgrund der über die Blende 612 auf sie auswirkenden Beaufschlagung durch die Druckfeder 614 an der der Dralldüse 31 zugewandten Seite der Ringschulter 340 anlegt und somit als Anschlag wirkt.

Der Halter 32 weist in seinem dem Spalt 34 zugewandten Bereich im Axialbereich der Dralldüse 31 eine radial nach außen ragende Ringschulter 341 mit einer eine Ringdichtung 342 aufnehmenden ringförmigen Ausnehmung auf.

Durch Einwirkung der Druckfeder 614 wird die Blende 612 mit ihrer Kappe 616 in Anlage an der Ringschulter 340 des Halters 32 gehalten. Nachdem das Drallorgan 3 in seine Einfädelstellung II gebracht worden ist, wird seiner Austrittsseite 301 das Saugrohr 60 (siehe Fig. 2) zugestellt. Dieses Saugrohr 60 wird dabei so stark gegen die Blende 612 gepreßt, daß diese entgegen der Wirkung der Druckfeder 614 zur Anlage an die Ringdichtung 342 gebracht wird und dabei den Spalt 34 im Halter 32 abdichtet.

Wenn auch in den oben anhand der Fig. 4 bis 6 beschriebenen Ausführungsbeispielen das Verschließen des Spaltes 33 bzw. 34 stets durch das Saugrohr 60 erfolgt ist, so ist dies jedoch nicht bindend. Es ist ebenso auch möglich, eine solche axiale Verstellung der Dralldüse 31 bzw. einer die Dralldüse 31 umgebenden hülsenartigen Blende (ähnlich 612) in Richtung zur Injektordüse vorzunehmen, wobei als Antrieb beispielsweise eine das Garn 10 von der Spule 51 aufnehmende Saugvorrichtung (nicht gezeigt) oder ein anderes, Teil der Garnrückliefervorrichtung bildendes Element sein kann. Auch gegenläufige Bewegungen der Injektordüse 30 und der Dralldüse 31 bzw. von diese beiden Düsen 30 und 31 umgebenden Hülsen sind möglich.

Das Drallorgan 3 muß auch nicht auf einem Schwenkhebel 35 gelagert sein, sondern kann mittels einer am Drallorgan 3 selber angebrachten Schwenkachse (nicht gezeigt) so verschwenkt werden, daß zumindest seine Eintrittsseite 301 eine von der Spinnstellung I abweichende Einfädelstellung II einnimmt. Auch ein Verschieben des Drallorganes 3 in einer kulissenartigen Führung (nicht gezeigt) kann, falls gewünscht, vorgesehen werden. Die Art des Uberführens von der Spinnstellung I in die Einfädelstellung 11 ist somit für die vorliegende Erfindung ohne Belang.

## Patentansprüche

1. Verfahren zum Wiederanspinnen einer Spinnvorrichtung nach einem Fadenbruch mit einer pneumatischen Drallvorrichtung, die ein Injektorteil aufweist, das durch einen mit der Atmosphäre in Verbindung stehenden Spalt von einem nachfolgenden Drallteil getrennt ist, dadurch gekennzeichnet, daß das Fadenende an die Austrittsöffnung der pneumatischen Drallvorrichtung angelegt und zur Eintrittsseite zurückgesaugt wird, daß für das Zurücksaugen der Spalt zwischen Injektorteil und Drallteil geschlossen und spätestens zu Beginn des Abzuges des angesponnenen Fadens wieder freigegeben wird.

2. Verfahren nach Anspruch 1, dadurch gekennzeichnet, daß der Spalt durch Überdecken abgedichtet wird.

3. Verfahren nach Anspruch 2, dadurch gekennzeichnet, daß der Spalt durch Überführen der pneumatischen Drallvorrichtung in eine Einfädelstellung abgedichtet wird.

4. Verfahren nach Anspruch 2, dadurch gekennzeichnet, daß der Spalt durch relative Axialbewegung von Injektorteil und Drallteil geschlossen wird.

5. Vorrichtung zur Durchführung des Verfahrens nach einem oder mehreren der Ansprüche 1 bis 4, gekennzeichnet durcheine Abdichtungsvorrichtung (61), welche dem Spalt (33, 34) zwischen Injektorteil (30) und Drallteil (31) während der Einfädelphase zugeordnet werden kann.

6. Vorrichtung nach Anspruch 5, dadurch gekennzeichnet, daß die Abdichtvorrichtung (61) als eine dem Spalt (33, 34) zustellbare Blende (610, 611, 612) ausgebildet ist.

7. Vorrichtung nach Anspruch 6, dadurch gekennzeichnet, daß der pneumatischen Drallvorrichtung (3) ein elastisches Element (351) zugeordnet ist, durch welches es an einem die Spinnstellung (I) fixierenden Anschlag (38) gehalten wird, und daß die dem Spalt (33, 34) zustellbare Blende (611) als Antriebsvorrichtung ausgebildet ist, mit deren Hilfe die pneumatische Drallvorrichtung (3) in die Einfädelstellung (11) überführbar ist.

8. Vorrichtung nach Anspruch 5, gekennzeichnet durch eine stationär gelagerte Blende (610), der der Spalt (33, 34) durch die Bewegung der pneumatischen Drallvorrichtung (3) aus der Spinnstellung (I) in die Einfädelstellung (11) zustellbar ist.

9. Vorrichtung nach Anspruch 8, dadurch gekennzeichnet, daß die pneumatische Drallvorrichtung (3) schwenkbar gelagert ist und durch Verschwenken um seine Schwenkachse (350) dichtend an die Blende (610) anlegbar ist.

10. Vorrichtung nach Anspruch 5, dadurch gekennzeichnet, daß das Drallteil (31) und das Injektorteil (30) während der Einfädelphase axial zur gegenseitigen Anlage bringbar sind.

11. Vorrichtung nach Anspruch 5 oder 6, dadurch gekennzeichnet, daß das Drallteil (31) oder/und das Injektorteil (30) von einer hülsenartigen Blende (612) umgeben ist, die in eine den Spalt (33, 34) zwischen Drallteil (31) und Injektorteil (30) abdeckende Stellung bringbar ist.

12. Vorrichtung nach Anspruch 10 oder 11, dadurch gekennzeichnet, daß das Saugrohr (60) so gegen die Eintrittsseite der pneumatischen Drallvorrichtung (3) drückbar ist, daß der Spalt (33, 34) zwischen Injektorteil (30) und Drallteil (31) verschlossen wird.

## Claims

1. Process for piecing to a spinning device following a yarn breakage, using a pneumatic torsion device equipped with an injector component which is separated by gap open to the atmosphere from a downstream torsion component, characterized in that the yarn end is applied to the outlet opening of the pneumatic torsion device and is sucked back to the inlet side, in tha the gap between the injector component and the torsion component is closed for the sucking-back phase and is reopened at the latest when draw-off of the pieced yarn begins.

2. Process as in claim 1, characterized in that the gap is sealed by being covered.

3. Process as in claim 2, characterized in that the gap is sealed through the transfer of the pneumatic torsion device into a threading position.

4. Process as in claim 2, characterized in that the gap is closed through the relative axial movement of injector component and torsion component.

5. Device to carry out the process as in one or several of the claims 1 to 4, characterized by a sealing device (61) which can be associated to the gap (33, 34) between the injector component (30) and the torsion component (31) during the threading phase.

6. Device as in claim 5, characterized in that the sealing device (61) is constituted by a screen (610, 611, 612) which can be associated to the gap (33, 34).

7. Device as in claim 6, characterized in that to the pneumatic torsion device (3) is associated an elastic element (351) by means of which it is held against a stop (38) which determines the spinning position (I), and in that the screen (611) which can be associated to the gap (33, 34) is made as a driving device by means of which the pneumatic torsion device (3) can be moved into the threading position (II).

8. Device as in claim 5, characterized by a stationary screen (610) to which the gap (33, 34) can be brought through the movement of the pneumatic torsion element (3) from its spinning position (I) to its threading position (II).

9. Device as in claim 8, characterized in that the pneumatic torsion device (3) is supported pivotably and in that it can be applied sealingly against the screen (610) through swivelling around its swivelling axle (350).

10. Device as in claim 5, characterized in that the torsion component (31) and the injector component (30) can be brought axially into contact with each other during the threading phase.

11. Device as in claim 5 or 6, characterized in that the torsion component (31) and/or the injector portion (30) are surrounded by a sleeve-like screen (612) which can be brought into a position that seals the gap (33, 34) between the torsion component (31) and the injector component (30).

12. Device as in claim 10 or 11, characterized in that the suction pipe (60) can be pressed against the inlet side of the pneumatic torsion device (3) in such a manner that the gap (33, 34) between the injector component (30) and the torsion component (31) is sealed.

## Revendications

1. Procédé pour réamorcer, après une rupture de fil, la filature dans un dispositif de filature comportant un dispositif de torsion pneumatique qui présen- par une fente communiquant avec l'atmosphère, d'une pièce de torsion faisant suite à cet injecteur, procédé caractérisé en ce que l'extrémité du fil est placée contre l'ouverture de sortie du dispositif de torsion pneumatique et est aspirée en retour vers le côté de l'entrée; en ce que pour l'aspiration en retour, la fente située entre la pièce formant injecteur et la pièce de torsion est fermée et est ouverte à nouveau au plus tard au début du tirage du fil dont la filature est réamorcée.

2. Procédé selon la revendication 1, caractérisé en ce que la fente est fermée de manière étanche en étant recouverte.

3. Procédé selon la revendication 2, caractérisé en ce que la fente est rendue étanche par transfert du dispositif de torsion pneumatique à une position d'enfilage.

4. Procédé selon la revendication 2, caractérisé en ce que la fente est fermée par un déplacement axial relatif de la pièce formant injecteur et de la pièce de torsion.

5. Dispositif destiné à l'exécution du procédé selon une ou plusieurs des revendications 1 à 4, caractérisé en ce qu'un dispositif (61) d'étanchéité peut être associé pendant la phase d'enfilage à la fente (33, 34) située entre la pièce (30) formant injecteur et la pièce (31) de torsion.

6. Dispositif selon la revendication 5, caractérisé en ce que le dispositif (61) d'étanchéité est constitué par un écran (610, 611, 612) susceptible d'être approché contre la fente (33, 34).

7. Dispositif selon la revendication 6, caractérisé en ce qu'au dispositif (3) de torsion pneumatique est associé un élément (351) élastique, par lequel il est maintenu contre une butée (38) qui détermine la position (I) de filature, et en ce que l'écran (611), susceptible d'être approché contre la fente (33, 34), est conformé en tant que dispositif d'entraînement, à l'aide duquel le dispositif (3) de torsion pneumatique peut être déplacé à la position (II) d'enfilage.

8. Dispositif selon la revendication 5, caractérisé en ce qu'un écran (610) monté de façon fixe, est susceptible d'être approché de la fente (33, 34) grâce au déplacement du dispositif (3) de torsion pneumatique de la position (I) de filature à la position (II) d'enfilage.

9. Dispositif selon la revendication 8, caractérisé en ce que le dispositif (3) de torsion pneumatique est monté pivotable et peut être appliqué de manière étanche contre l'écran (610) par pivotement sur son axe (350) de pivotement.

10. Dispositif selon la revendication 5, caractérisé en ce que la pièce (31) de torsion et la pièce (30) formant injecteur peuvent être amenées axialement en appui mutuel pendant la phase d'enfilage.

11. Dispositif selon la revendication 5 ou 6, caractérisé en ce que la pièce (31) de torsion ou/et la pièce (30) formant injecteur est ou sont entourée(s) par un écran (612) en forme de manchon, qui peut être amené à une position où il recouvre la fente (33, 34) située entre la pièce (31) de torsion et la pièce (30) formant injecteur.

12. Dispositif selon la revendication 10 ou 11, caractérisé en ce que le tube (60) d'aspiration peut être pressé contre le côté d'entrée du dispositif (3) de torsion pneumatique, de manière à obturer la fente (33, 34) située entre la pièce (30) formant injecteur et la pièce (31) de torsion.
